# EUROPÄISCHE PATENTSCHRIFT

(11) **EP 0 780 163 B1**
(45) Veröffentlichungstag und Bekanntmachung des Hinweises auf die Patenterteilung: **12.09.2001**
(21) Anmeldenummer: 96120590.3
(22) Anmeldetag: 20.12.1996
(51) Int. Cl.: B05D 1/18, B05C 11/08, F28F 19/02

(54) **Verfahren und Vorrichtung zum Behandeln von Wärmetauschern grosser innerer Oberfläche**
Process and apparatus for treating the internal surface of heat exchangers
Procédé et appareil pour traiter la surface interne des échangeurs de chaleur

(30) Priorität: 23.12.1995 DE 19548595; 23.12.1995 DE 19548594
(43) Veröffentlichungstag der Anmeldung: 25.06.1997
(73) Patentinhaber: E. Krieg GmbH, 70499 Stuttgart (DE)
(72) Erfinder: Krieg, Günther, 70499 Stuttgart (DE); Krieg, Eberhard, 71229 Leonberg (DE)
(74) Vertreter: Patentanwälte Ruff, Wilhelm, Beier, Dauster & Partner

(56) Entgegenhaltungen:
- US-A- 5 224 994
- US-A- 5 376 411

## Beschreibung

Die Erfindung betrifft ein Verfahren zum Behandeln von Wärmetauschern großer innerer Oberfläche mit mindestens einem flüssigen Behandlungsmedium durch Benetzen mindestens eines Teils der Oberfläche des Wärmetauschers durch relatives Tauchen in ein Bad der Behandlungsflüssigkeit in einem Behandlungsgefäß, Trennen der Wärmetauscher von dem Bad und anschließendes Entfernen von restlichem Behandlungsmedium, sowie eine Vorrichtung zur Durchführung des Verfahrens.

Wärmetauscher, wie Kühler und insbesondere Verdampfer von Klimaanlagen, besitzen in der Regel Rohre oder mit Tauschermedium durchströmbare Scheiben, die zur Vergrößerung der Austauschoberfläche mit einer Lamellenstruktur aus Metallen mit guter Wärmeleitfähigkeit, wie Aluminium, verbunden sind. Je hochleistungsfähiger die Wärmetauscher sind, desto enger liegen die einzelnen Lamellen der Lamellenstruktur aneinander. Die Wärmetauscher und insbesondere die große Oberfläche des Lamellenkörpers werden häufig mit einer dünnen Lackschicht überzogen, zum einen, um sie korrosionsbeständig zu machen, zum anderen, um die Oberfläche zu glätten. Dies ist besonders wichtig bei Verdampfern von Klimaanlagen, die mit Kühlmedium durchströmt sind, weil sie mit Kondenswassers benetzt werden. Bei aus Aluminium bestehenden Wärmetauschern und insbesondere Verdampfern von Klimaanlagen für Kraftfahrzeuge ist man dazu übergegangen, die Aluminiumoberfläche zu chromatieren, d.h. durch chemische Oxidation zu passivieren, um sie korrosionsbeständig zu machen. Eine solche Chromatierung erfordert eine aufwendige Behandlung in unterschiedlichen Bädern, die dadurch erschwert wird, daß die Wärmetauscher aufgrund ihrer großen inneren Oberfläche und engen lichten Weite zwischen den Lamellenkörpern ein großes Rückhaltevermögen für Behandlungsflüssigkeiten besitzen. Es sind deshalb mehrere Waschvorgänge erforderlich, bevor ein Wechsel des Behandlungsmediums erfolgen kann. Das große Rückhaltevermögen der Lamellenkörper hat auch einen erheblichen Verlust an Behandlungsmedium zur Folge. Durch Ausblasen der Lamellenkörper kann ein großer Teil der zurückgehaltenen Flüssigkeit entfernt werden. Dieses Vorgehen ist jedoch sehr aufwendig und nicht zufriedenstellend.

Daneben ist in der US 5,376,411 eine Anregung dahingehend enthalten, einen Wärmetauscher durch Eintauchen in ein Bad zu beschichten und überflüssiges Beschichtungsmaterial dadurch zu entfernen, daß der Wärmetauscher zentrifugiert wird.

Aus der gattungsgemäß zugrundegelegten US 5,224,994 geht eine Vorrichtung hervor, in der ein zu beschichtender Artikel, der eine größere innere Oberfläche aufweisen kann, durch Eintauchen in ein Bad beschichtet werden kann, wobei anschließend ein Zentrifugieren um eine Achse des Körpers stattfindet, um überflüssiges Beschichtungsmaterial zu entfernen sowie ein teilweises Trocknen der Beschichtung vorzunehmen. Das Eintauchen in das Tauchbad erfolgt dabei durch feststehendes Halten des zu beschichtenden Körpers und ein Zustellen des Tauchbades in Richtung auf den zu beschichtenden Körper, so daß dieser vollständig in das Tauchbad eingetaucht wird.

Der Erfindung liegt deshalb die Aufgabe zugrunde, ein Verfahren und eine Vorrichtung zum Behandeln von Wärmetauschern großer innerer Oberfläche zu schaffen, die ein effektives Arbeiten ermöglichen, die empfindlichen Lamellenkörper schonen und umweltfreundlich sind.

Das erfindungsgemäße Verfahren ist dadurch gekennzeichnet, daß die Entfernung von restlichem Behandlungsmedium durch zentrifugierendes Schleudern der Wärmetauscher um eine Schleuderachse vorgenommen wird, wobei mehrere Wärmetauscher gemeinsam, d.h. gleichzeitig behandelst und anschließend geschleudert werden; dabei werden die Wärmetauscher während des Schleuderns ortsfest in ihrer relativen Lage zur Schleuderachse gehalten, wodurch eine optimale Befüllung der Schleuder möglich ist. Dabei wird das Tauchen und das Schleudern in demselben Gerät durchgeführt. Dadurch entfällte ein Entfernen bzw. Umsetzen der Wärmetauscher zwischen den beiden Behandlungsarten, was zu einer weiteren Schonung der empfindlichen Lamellenkörper führt. Darüber hinaus werden mehrere, insbesondere verschiedene Behandlungen mit Behandlungsmedien nacheinander in demselben Behandlungsgefäß vorgenommen, wobei die Wärmetauscher und und das Behandlungsgefäß vor Beginn der nächsten Behandlung ausgeschleudert, insbesondere im wesentlichen trockengeschleudert werden. Somit kann eine ganze Kette von aufeinanderfolgenden Behandlungen vorgenommen werden, ohne daß die Wärmetauscher umgesetzt werden müssen.

An sich sind Zentrifugalkräfte zum Trennen unterschiedlicher Medien hohe Kräfte, die auf empfindliche Körper nicht ausgeübt werden sollten. Es wurde jedoch gefunden, daß durch eine sinnvolle Halterung der Wärmetauscher deren empfindliche Teile vor einer unerwünschten Deformation geschützt werden können und dadurch ein wirksames Ausschleudern von flüssigem Behandlungsmedium aus dem Wabenkörper möglich ist. Ein derartiges Vorgehen eignet sich insbesondere für Verdampfer von Klimaanlagen für Kraftfahrzeuge, die relativ kleine kompakte Körper mit einer sehr engen Lamellenstruktur großer innerer Oberfläche darstellen. Solche Verdampfer können zum zentrifugierenden Schleudern an den tragenden Teilen aufgehängt bzw. abgestützt werden, so daß die Lamellenstruktur frei von der Berührung mit anderen Festkörpern ist. Dadurch, daß ein Schleudervorgang ohnehin nicht ruckartig einsetzt, sondern mit steigender Drehzahl inganggesetzt wird, ist ohnehin die größte Masse an Restflüssigkeit aus dem Lamellenkörper entfernt, bevor die für die Entfernung der restlichen Anteile erforderlichen hohen Drehzahlen erreicht werden. Durch das Ausschleudern wird ein wesentlich besserer Trennungsgrad zwischen Tauscherkörper und Behandlungsmedium erreicht. Dadurch werden einerseits Behandlungsflüssigkeiten im wesentlichen vollständig wiedergewonnen. Zum anderen können durch die sehr weitgehende Trennung Waschvorgänge eingespart werden, was eine wirtschaftliche und umweltschonende Behandlung ermöglicht. Das Schleudern erfolgt vorteilhafterweise um eine im wesentlichen vertikale Achse, wodurch Kräfte infolge der Erdbeschleunigung nicht störend wirken.

Eine Behandlung kann vorteilhafterweise eine Chromatierungsbehandlung von Aluminiumoberflächen der Wärmetauscher sein. Es können auch Reinigungs- und/oder Waschvorgänge der Oberfläche vorgenommen werden, insbesondere als vorbereitende oder nachfolgende Behandlungen zur Chromatierung. Es ist sogar möglich, mit Hilfe des erfindungsgemäßen Verfahrens, die Oberfläche von Wärmetauschern zu lackieren, wobei mit Vorteil noch hinzukommt, daß durch Einstellung der Viskosität des Lackes, der Zentrifugalkraft und der Schleuderdauer die Schichtdicke der Lackierung wirksam vorbestimmt und eingestellt werden kann. Ein solcher Lackiervorgang kann sich an eine abgeschlossene Chromatierungsbehandlung anschließen, um die chromatierte Oberfläche der Lamellen zu glätten und beispielsweise bei Verdampfern für Klimaanlagen ein Abfließen von kondensiertem Wasser zu erleichtern.

Das Ausschleudern wird in der Regel mit Drehzahlen im Bereich von 100 bis 1000 U/min, insbesondere 200 bis 800 U/min, vorgenommen. In den meisten Fällen reichen maximale Drehzahlen im Bereich von 500 U/min aus. Die oberen Grenzwerte hängen von der Bauart der Zentrifuge und von den einzelnen Anforderungen ab. Die Fliehkraft während des Schleuderns liegt normalerweise im Bereich von 200 bis 4000 N, insbesondere 500 bis 2000. N. Die Fliehkraft wird in Abhängigkeit von der Viskosität des Behandlungsmediums vorzugsweise so eingestellt, daß die Schleuderdauer aus wirtschaftlichen Gründen möglichst kurz ist. In der Regel reichen Schleuderdauern im Bereich von 20 bis 100 Sekunden, insbesondere 40 bis 80 Sekunden, inklusive der Zeit für das Anfahren und Bremsen der Schleuder aus.

So hat es sich aus technischen und wirtschaftlichen Gründen als günstig erwiesen, etwa vier bis zehn, insbesondere sechs bis acht Wärmetauscher, deren maximale Dimension ca. 400 mm beträgt, gemeinsam zu behandeln und zu schleudern. Die Wärmetauscher werden mit Vorteil gleichzeitig an mehreren Stellen abgestützt, um die Schleuderkräfte gleichmäßig zu verteilen. Die Halterung der Wärmetauscher im Ruhezustand der Schleuder kann mit Spiel erfolgen, so daß die Behandlungsflüssigkeit alle erforderlichen Stellen erreichen kann. Beim Schleudern legt sich der Wärmetauscher dann mit zunehmender Anpreßkraft an seine Abstützstellen an.

Als Behandlungsgefäß wird vorzugsweise ein Behälter mit geschlossenem Boden und geschlossenem, im wesentlichen zylindrischem Außenmantel verwendet. Der Außenmantel und auch das gesamte Behandlungsgefäß können während des Schleuderns mitbewegt werden. Durch eine sich nach oben konisch erweiternde zylindrische Mantelfläche des Behandlungsgefäßes kann erreicht werden, daß ein Austrag von durch Zentrifugieren abgeschleuderten Behandlungsmedium aus dem Behandlungsgefäß nach oben vorgenommen wird. Abgeschleuderte Behandlungsflüssigkeit kann über eine ringförmige Auffangleitung in einen Flüssigkeitsbehälter geführt, insbesondere in einen Flüssigkeitsvorrat zurückgeführt werden. Eine Befüllung und Entleerung des Behandlungsgefäßes wird vorzugsweise von oben her vorgenommen. Es ist aber auch mit Vorteil möglich, das Behandlungsgefäß feststehend auszubilden und die Wärmetauscher in dem feststehenden Behandlungsgefäß zu schleudern. Die Behandlungsflüssigkeit kann nach dem Tauchen und auch nach dem Schleudern durch mindestens einen im Bodenbereich des Behandlungsgefäßes vorgesehenen Auslaß abgelassen werden, wobei dieser auch als Zulauf dienen kann. Diese Ausführung ist besonders bei feststehendem Behandlungsgefäß vorgesehen.

Die Erfindung betrifft auch eine Vorrichtung zur Durchführung des Verfahrens. Diese Vorrichtung ist gekennzeichnet durch ein befüll- und entleerbares Behandlungsgefäß mit mehreren um eine Schleuderachse drehbaren Halterungen für die Wärmetauscher, wobei die Halterungen für die Wärmetauscher zur relativen ortsfesten Lagerung der Wärmetauscher um die Schleuderachse ausgebildet sind.

Wie oben bereits erwähnt, steht die Schleuderachse vorzugsweise im wesentlichen senkrecht. Das Behandlungsgefäß mit den Halterungen für die Wärmetauscher ist mit Vorteil als Zentrifuge ausgebildet. Vorteilhafterweise sind die Halterungen entlang der Wandung des Behandlungsgefäßes gleichmäßig angeordnet. Vorzugsweise sind die Halterungen so eingerichtet, daß die Wärmetauscher in einer Lage darin anordenbar sind, die ein freies radiales Austreten der Behandlungsflüssigkeit aus den Bereichen großer innerer Oberfläche ermöglicht. Hierzu verlaufen die freien radialen Durchgänge zwischen den Lamellen des Lamellenkörpers vorzugsweise radial. Weiterhin ist mit Vorteil vorgesehen, daß die Halterungen eine Anordnung der Wärmetauscher ermöglichen, bei der auf nicht behandelte Teile der Wärmetauscher während des Schleuderns geringere Zentrifugalkräfte ausgeübt werden als auf behandelte Teile. Dies kann dadurch erreicht werden, daß die behandelten Teile einen größeren relativen Abstand zur Schleuderachse besitzen als die unbehandelten Teile.

Das Behandlungsgefäß ist bei einer Ausführungsform als um die Schleuderachse drehbares, im wesentlichen zylindrisches Schleudergefäß ausgebildet, das sich zusammen mit den Halterungen um die Schleuderachse dreht. Das am Boden und seitlich geschlossene Behandlungsgefäß ist somit mitdrehender Teil der Zentrifuge. Durch eine bevorzugte leichte, sich nach oben konisch erweiternde Ausbildung des Behandlungsgefäßes kann ein Austrag von sich am Gefäßboden und an der Gefäßwandung. ansammelndem Behandlungsmedium durch die Schleuderkräfte nach oben aus dem Behandlungsgefäß erfolgen. Zuführleitungen und Absaugleitungen zum Zuführen und Absaugen von Behandlungsmedium führen mit Vorteil von oben her axial in das Behandlungsgefäß und münden unmittelbar über dem Gefäßboden. Eine Befüllung des Gefäßes von unten her ermöglicht ein gutes Eindringen von Behandlungsflüssigkeit in den Lamellenkörper der Wärmetauscher unter Entweichen von Luft nach oben, so daß Lufteinschlüsse vermieden werden können. Etwaige trotzdem erfolgte Lufteinschlüsse können durch Drehen des gefüllten Gefäßes mit niederen Drehzahlen herausgeschwemmt werden. Sollen kompliziert aufgebaute Wärmetauscher blasenfrei behandelt werden, dann kann die Vorrichtung auch mit einer Vakuumabsaugeinrichtung kombiniert sein, was in der Regel jedoch nicht erforderlich ist. Das Behandlungsgefäß ist vorzugsweise als ringförmige Rinne ausgebildet. Dadurch kann ein unnötiges Totvolumen im Mittelbereich des Behandlungsgefäßes eingespart werden. Das Behandlungsgefäß kann auch feststehend ausgebildet sein, so daß es sich während des Schleuderns nicht mitdreht. Dies vereinfacht die Anbringung von Anschlüssen und Überläufen und von zugehörigen Verbindungsleitungen.

Weitere Merkmale der Erfindung ergeben sich aus der nachfolgenden Beschreibung von bevorzugten Ausführungsformen in Verbindung mit der Zeichnung und den Unteransprüchen. Hierbei können die einzelnen Merkmale jeweils für sich allein oder zu mehreren in Kombination miteinander bei einer Ausführungsform verwirklicht sein.

In den Zeichnungen zeigen:
- Fig. 1: einen Schnitt durch eine Ausführungsform der Erfindung,
- Fig. 2: eine Draufsicht auf ein mit Wärmetauschern gefülltes Behandlungsgefäß der Ausführungsform nach Fig. 1, und
- Fig. 3: eine andere Ausführungsform der Erfindung.

In der Zeichnung ist in den Figuren 1 und 2 eine Behandlungseinrichtung 1 zum Behandeln von Verdampfern von Klimaanlagen für Kraftfahrzeuge dargestellt. Die Behandlungseinrichtung weist ein Schleudergefäß 2 in Form eines großen, im wesentlichen zylindrischen, oben offenen Topfes auf, der einen geschlossenen Boden 3 besitzt und dessen geschlossener Mantel 4 sich nach oben etwas konisch erweitert. Das Schleudergefäß ist in einem von oben zugänglichen und mit einem Deckel 5 verschließbaren Gehäuse 6 angeordnet und in diesem um seine vertikale Achse nach Art einer Zentrifuge drehbar gelagert. Hierzu ist unterhalb des Gehäuses 6 ein elektrischer Antriebsmotor 7 vorgesehen, der über ein Winkelgetriebe 8 und eine in einem selbst auswuchtenden Zentrifugenlager 9 geführte Welle 10 mit dem Schleudergefäß 2 in Wirkverbindung steht.

Von der Gehäusewandung 11 führen Befüll- und Absaugleitungen 12 und 13 über den oberen Rand 14 des Schleudergefäßes 2 radial in Richtung zur Achse des Schleudergefäßes und im Bereich der Achse nach unten zum Gefäßboden 3, über dem sie in geringem Abstand enden. Durch diese Leitungen 12 und 13 ist das Gefäß mit verschiedenen Behandlungsmedien axial von oben her befüllbar und entleerbar.

Im Schleudergefäß sind gleichmäßig verteilt, umlaufend am Gefäßmantel 4, sieben Halterungen 15 für die Verdampfer 16 angeordnet. Die Verdampfer 16 sind quaderförmig ausgebildet und weisen schlangenlinienförmig geführte, mit Tauschermedium durchströmbare Rohre auf, die untereinander durch eine Vielzahl paralleler Lamellen verbunden sind, die einen quaderförmigen Lamellenkörper bilden. Die Halterungen 15 erlauben eine ortsfeste, aufrechte Lagerung der Wärmetauscher 16 etwa parallel zum Mantel 4 in der Weise, daß die Durchgänge zwischen den Lamellen der Wärmetauscher im wesentlichen radial ausgerichtet sind. Die Halterungen 15 sind im Schleudergefäß so montiert, daß sie keine radialen Stauräume für Flüssigkeiten bilden. Dabei können die Wärmetauscher 16 in fertig montierbarer Form vorliegen, wobei nicht zu behandelnde Teile, wie Ventilkörper 17 und Anschlußleitungen 18 für Tauschermedium, oben angeordnet sind und aus der Behandlungsflüssigkeit herausragen. Für diese freistehenden Teile, die gegenüber Zentrifugalkräften empfindlich sind, weisen die Halterungen 15 besondere Stützen 15a auf.

Das Gehäuse 6 weist in Höhe des oberen Randes 14 des Gefäßmantels 4 eine Auffangrinne 19 für abgeschleuderte Flüssigkeit auf, die in eine durch die Gehäusewand 11 geführte Abflußleitung 20 mündet. Die Abflußleitung ist über verschiedene, nicht dargestellte Abzweigleitungen in Flüssigkeits-Auffangbehälter 21 und Flüssigkeits-Vorratsbehälter 22 geführt, von denen jeweils einer dargestellt ist. In die Flüssigkeits-Auffangbehälter 21 können Waschflüssigkeiten getrennt eingeleitet werden. In die Flüssigkeits-Vorratsbehälter können Behandlungsmedien getrennt rückgeführt werden.

Zur Behandlung der Wärmetauscher 16 werden diese in den Halterungen 15 des stehenden Schleudergefäßes 2 so befestigt, daß die nicht zu behandelnden Teile über dem oberen Rand 14 des Schleudergefäßes 2, zumindest aber über dem Flüssigkeitsniveau 23 der Behandlungsflüssigkeit angeordnet sind, die zu behandelnden Oberflächenteile aber unterhalb des Flüssigkeitsniveaus 23 liegen. Das Gehäuse 6 wird dann durch Schließen des Deckels verschlossen, wonach durch eine Befüll-Leitung 12 eine Behandlungsflüssigkeit, z.B. ein entfettendes Waschwasser, zugeführt wird, bis der Flüssigkeitsspiegel das vorgesehene Niveau 23 erreicht. Um die Behandlung zu beschleunigen und zwischen den Lamellen haftende Luftblasen zu entfernen, kann das Schleudergefäß langsam, z.B. mit einer Drehzahl von 50 U/min, gedreht werden, ggf. unter Umkehrung der Drehrichtung. Nach einer ausreichenden Behandlungsdauer wird das Behandlungsmedium durch eine Absaugleitung 13 unmittelbar über dem Boden des Schleudergefäßes 2 wieder abgesaugt und in den entsprechenden Vorratsbehälter 22 rückgeführt. Ohne zu warten, bis weitere Behandlungsflüssigkeit nachgetropft ist, wird der Absaugvorgang gestoppt und der Schleudervorgang beginnt. Dabei werden restliche große Mengen an Behandlungsflüssigkeit, die zwischen den Lamellen des Verdampfers zurückgehalten sind, gegen den Mantel des Schleudergefäßes ausgeschleudert und durch dessen konische Erweiterung an der Mantelinnenseite nach oben getrieben, von wo sie über den oberen Rand des Schleudergefäßes 2 in die Auffangrinne 19 des Gehäuses 6 überführt und in die Abflußleitung 20 gelangen. Durch entsprechende Wahl der Abzweigleitung kann die abgeschleuderte Reinigungsflüssigkeit in den entsprechenden Vorratsbehälter rückgeführt werden. Durch Steigerung der Drehzahl bis auf ca. 500 U/min können die Verdampfer trockengeschleudert werden, wonach der Schleudervorgang durch entsprechende Bremseinrichtungen abgebremst und gestoppt wird. Danach wird eine weitere Behandlungsflüssigkeit, z.B. ein Waschwasser, in das wieder stehende Schleudergefäß eingeleitet und der Vorgang wiederholt, wobei das Waschwasser in einen Auffangbehälter 21 rückgeführt wird. Da zwischen den Behandlungsvorgängen eine im wesentlichen vollständige Entfernung der vorher verwendeten Behandlungsflüssigkeit vorgenommen wird, reicht, sofern erforderlich, jeweils ein Waschvorgang aus.

Als nächstes können die Verdampfer mit einer Chromatierlösung zum Chromatieren der Oberflächen aus Aluminium, insbesondere der Lamellenkörper, behandelt werden, wonach wiederum eine Entfernung von Restflüssigkeit, die pro Verdampfer ein Liter und mehr betragen kann, durch Ausschleudern erfolgt.

Auf diese Weise ist es möglich, die empfindlichen Verdampfer mehreren aufeinanderfolgenden Flüssigkeitsbehandlungen zu unterwerfen, ohne daß sie umgesetzt werden müssen. Durch die im wesentlichen vollständige Entfernung der Behandlungs- und Waschflüssigkeiten vor jeder nächsten Behandlung können die einzelnen, getrennt aufgefangenen Bäder verlustfrei wieder eingesetzt werden, ohne daß die Gefahr einer Vermischung besteht. Es ist sogar möglich, auf diese Weise Lackierungen, insbesondere mit Lacken auf Wasserbasis, vorzunehmen, wobei die Dicke der auf den Lamellen verbleibenden Lackschicht durch Einstellen der Viskosität des Lackes und der Zentrifugalkräfte und Schleuderdauer vorbestimmt werden kann.

Bei der in der Zeichnung in Fig. 3 dargestellten Ausführungsform der Erfindung weist eine Lackierstation 31 ein verschließbares und evakuierbares Gehäuse 32, mehrere mit Lack oder anderen Behandlungsflüssigkeiten auffüllbare Vorratsbehälter 33, eine Schleuder 34 sowie mehrere unterhalb des Gehäuses 32 angeordnete Sammelbehälter 35 für momentan nicht benötigte Behandlungsflüssigkeiten auf. Im Gehäuse 32 ist ein feststehendes Behandlungsgefäß 36 angeordnet, das sowohl als Tauchbehälter wie auch als Schleudergefäß zum Sammeln abgeschleuderter Flüssigkeit vorgesehen ist. Das Behandlungsgefäß 36 hat die Form einer im Vertikalschnitt U-förmigen Rinne und ist ringförmig ausgebildet.

Die Schleuder 34 ist als Zentrifuge mit vertikaler Drehachse 38 ausgebildet. Die Schleuder 34 weist einen als Schwungscheibe und Ausgleichsgewicht dienenden Drehteller 39 auf, der unterhalb des Behandlungsgefäßes 36 auf einer Antriebswelle 40 gelagert ist. Als Antrieb für die Schleuder ist ein Elektromotor 41 vorgesehen, der unterhalb des Gehäuses 32 an diesem befestigt und über ein Winkelgetriebe 42 mit der Antriebswelle 40 verbunden ist. Auf dem Drehteller 39 ist ein U-förmiger Topf 43 montiert und ebenfalls drehbar. Von dem Topf erstrecken sich sieben brückenförmige Radialstege 44 nach außen, überragen den Innenrand der U-förmigen Rinne des Behandlungsgefäßes 36 und tauchen von oben in die Rinne ein. Die Radialstege 44 sind an ihren Außenkanten 45 mit zwei umlaufenden Verbundringen 46 und 47 miteinander verbunden und untereinander stabilisiert. Die Verbundringe 46 und 47 besitzen an ihrer Innenseite zwischen den Radialstegen Halterungen 48, die eine ortsfeste Lagerung von Verdampfern 49 von Klimaanlagen von Kraftfahrzeugen relativ zur Drehachse ermöglichen. Die Halterungen 48 sind an ihrer Oberseite mit Haken 50 versehen, in die die Verdampfer 49 einhängbar sind. Die Halterungen 48 weisen weiterhin schräg nach unten innen verlaufende Stützen 51 auf, die den oberen Ring 46 und den unteren Ring 47 miteinander verbinden und bei der Einwirkung von Schleuderkräften auf die Verdampfer 49 eine Anlage für den unteren Rand der Verdampfer unter Linien- bzw. Punktberührung bilden.

Die Haken 50 liegen oberhalb des vorgesehenen Flüssigkeitsniveaus und bestimmen die horizontale Grenzfläche bzw. Phasengrenze, bis zu der die Verdampfer 49 beim Tauchen bzw. Fluten in die Behandlungsflüssigkeit ragen. Das Flüssigkeitsniveau kann durch mindestens einen Überlauf 52 an der Außenwand des Behandlungsgefäßes 36 eingestellt werden. Ein Gehäusedeckel 53 ist durch nicht dargestellte hydraulische Gestänge öffenbar und schließbar und dichtet die Lackierstation während des Schleudervorganges und einer etwaigen Teilevakuierung ab. Es sind weiterhin in der Zeichnung nicht dargestellte, mit Flüssigkeitspumpen und Filter ausgerüstete Rückführeinrichtungen zum Rückführen von gesammelten Behandlungsflüssigkeiten, z.B. Lack, in die Vorratsbehälter 33 vorgesehen. Für unterschiedliche Behandlungsflüssigkeiten sind vorzugsweise getrennte Leitungssysteme, wie Zuführ- und Rückführleitungen sowie Pumpen usw. vorgesehen, um eine Vermischung dieser Flüssigkeiten zu vermeiden. Dies gilt insbesondere für Chromatierlösungen aber auch für Lacke und Spüllösungen.

Die beschriebene Ausführungsform nach Fig. 3 ist zur Durchführung mehrerer aufeinanderfolgender Behandlungsschritte an Wärmetauschern, insbesondere Verdampfern, eingerichtet, wobei die Verdampfer während der einzelnen Behandlungsschritte in den Halterungen 48 der Schleuder 34 verbleiben und die Behandlungsflüssigkeiten, z.B. Reinigungs- und Entfettungsflüssigkeiten, Chromatierflüssigkeiten, Spüllösungen, Flüssiglacke, insbesondere Wasserlacke, und dergleichen nacheinander zugeführt und abgelassen werden und wobei nach jeder Behandlung bzw. zwischen zwei Behandlungen jeweils vorzugsweise ein Schleudervorgang vorgenommen wird.

Zum Behandeln, z.B. zum Lackieren, werden Verdampfer 49 in fertig montierbarem Zustand, das heißt mit Zuleitungen 54 und Ventil 55, in das rinnenförmige Behandlungsgefäß 36 gesetzt, worauf dieses durch eine im Bereich des Gefäßbodens angeordnete Zu- bzw. Ableitung 56 mit Lack geflutet wird. Ein Überlauf 52 ist in der Höhe so eingestellt, daß der Lamellenkörper 57 des Verdampfers 50 vollständig in den Lack eingetaucht wird, Teile der Zuleitung 54 und der Ventilkörper 55 jedoch nicht mit dem Lack benetzt werden. Falls erwünscht, kann die vollständige Benetzung des Lamellenkörpers 57 durch Anlegen eines geeigneten Teilvakuums beschleunigt werden. Beim anschließenden Ablassen des Lackes aus dem Behandlungsgefäß 36 durch die Zu- bzw. Ableitung 56 fließt ein Großteil des vom Lamellenkörper 57 aufgenommenen Lacks ab. Pro Verdampfer bleibt jedoch ein Lackvolumen von ca. einem Liter an überschüssigem Lack zwischen den Lamellen hängen. In diesem Zustand verbleiben die Verdampfer in den Halterungen 48 der Schleuder 34, die nunmehr in Gang gesetzt wird. Während des Schleudervorganges fließt überschüssiger Restlack zwischen den Lamellen des Lamellenkörpers 57 radial nach außen ab, sammelt sich am Rinnenboden 58 und fließt über den Zu- bzw. Ablauf 56 in den für den Lack vorgesehenen Sammelbehälter 35.

Durch Variation der Drehzahl und Einstellen der Schleuderdauer läßt sich überschüssiger Lack bis zum Erreichen einer gewünschten Schichtdicke des Lackes ausschleudern. Dabei richten sich Drehzahl und Schleuderdauer auch nach der Viskosität des Lackes. Für eine Voll-Lackierung des Lamellenkörpers reicht beispielsweise eine Schichtdicke im Bereich von 0,5 *µ*m ±10 % aus. Die lackierten Lamellen des Lamellenkörpers fühlen sich bei dieser geringen Schichtdicke bereits trocken an. Dadurch ist es möglich, die Verdampfer unmittelbar nach dem Schleudern, falls erwünscht, einem zweiten Lackierungsvorgang zu unterwerfen, der ggf. auch nur eine Teillackierung der Teile des Lamellenkörpers bzw. Verdampfers zum Gegenstand hat, die besonders korrosionsgefährdet sind. Nach der letzten Lackierung werden die Verdampfer aus der Lackierstation 31 herausgenommen und durch einen Ofen geführt, in dem die Lackierungen eingebrannt werden.

## Patentansprüche

1. Verfahren zum Behandeln von Wärmetauschern großer innerer Oberfläche mit mindestens einem flüssigen Behandlungsmedium durch Benetzen mindestens eines Teils der Oberfläche der Wärmetauscher durch relatives Tauchen in ein Bad der Behandlungsflüssigkeit in einem Behandlungsgefäß, relatives Trennen der Wärmetauscher von dem Bad und anschließendes Entfernen von restlichem Behandlungsmedium durch zentrifugierendes Schleudern der Wärmetauscher um eine Schleuderachse, **dadurch gekennzeichnet, daß** mehrere Wärmetauscher gemeinsam behandelt und geschleudert werden und dabei ortsfest in ihrer relativen Lage zur Schleuderachse gehalten werden und daß mehrere, insbesondere verschiedene, Behandlungen nacheinander in demselben Behandlungsgefäß vorgenommen werden und zumindest die Wärmetauscher vor Beginn der nächsten Behandlung im wesentlichen trocken geschleudert werden.

2. Verfahren nach Anspruch 1, **dadurch gekennzeichnet, daß** um eine im wesentlichen vertikale Schleuderachse geschleudert wird.

3. Verfahren nach Anspruch 1 oder 2, **dadurch gekennzeichnet, daß** das Tauchen und Schleudern in demselben Gefäß durchgeführt werden.

4. Verfahren nach einem der vorhergehenden Ansprüche, **dadurch gekennzeichnet, daß** die Behandlung eine Chromatierungsbehandlung von Aluminiumoberflächen des Wärmetauschers, eine Reinigungs- oder Waschbehandlung der Oberfläche und/oder eine Lackierung mindestens eines Teils der Oberfläche umfaßt.

5. Verfahren nach einem der vorhergehenden Ansprüche, **dadurch gekennzeichnet, daß** das Behandlungsgefäß während des Schleuderns der Wärmetauscher fest steht.

6. Verfahren nach einem der vorhergehenden Ansprüche, **dadurch gekennzeichnet, daß** nicht zu behandelnde Teile der Wärmetauscher während des Tauchens über das Flüssigkeitsniveau des Behandlungsbades hinausragen.

7. Verfahren nach einem der vorhergehenden Ansprüche, **dadurch gekennzeichnet, daß** die Behandlungsflüssigkeit nach der Behandlung über eine Leitung in einen Flüssigkeitsbehälter geführt, insbesondere in einen Flüssigkeitsvorrat rückgeführt wird.

8. Verfahren nach einem der vorhergehenden Ansprüche, **dadurch gekennzeichnet, daß** mindestens die Entleerung des Behandlungsgefäßes nach unten erfolgt, insbesondere durch mindestens einen im Bodenbereich des Behandlungsgefäßes vorgesehenen Auslaß.

9. Vorrichtung zur Durchführung des Verfahrens nach einem der vorhergehenden Ansprüche, **gekennzeichnet durch** ein befüll- und entleerbares Behandlungsgefäß (2, 36) mit mehreren um eine Schleuderachse (38) einer Schleuder (34) drehbaren Halterungen (15, 48) für die Wärmetauscher (16, 49), wobei die Halterungen (15, 48) zur ortsfesten Lagerung der Wärmetauscher (16, 49) relativ zur Schleuderachse ausgebildet sind.

10. Vorrichtung nach Anspruch 9, **dadurch gekennzeichnet, daß** die Schleuderachse (38) im wesentlichen senkrecht steht.

11. Vorrichtung nach einem der Ansprüche 9 oder 10, **dadurch gekennzeichnet, daß** die Wärmetauscher (16, 49) in den Halterungen (15, 48) in einer Lage anordenbar sind, die ein freies radiales Austreten der Behandlungsflüssigkeit aus den Bereichen großer innerer Oberfläche ermöglicht.

12. Vorrichtung nach einem der Ansprüche 9 bis 11, **dadurch gekennzeichnet, daß** die Halterungen (15, 48) eine. Anordnung der Wärmetauscher (16, 49) ermöglichen, bei der auf nicht behandelte Teile (17, 18, 55) der Wärmetauscher (16) während des Zentrifugierens geringere Zentrifugalkräfte ausgeübt werden als auf behandelte Teile, indem behandelte Teile einen größeren radialen Abstand zur Schleuderachse besitzen.

13. Vorrichtung nach einem der Ansprüche 9 bis 12, **dadurch gekennzeichnet, daß** die Halterungen (15) Stützeinrichtungen (15a, 51) zum zentrifugalen Abstützen von insbesondere gegen die Zentrifugalkraft empfindlichen Teilen (17) der Wärmetauscher (16) aufweisen.

14. Vorrichtung nach einem der Ansprüche 9 bis 13, **dadurch gekennzeichnet, daß** das Behandlungsgefäß (36) als zur Schleuderachse (38) konzentrisches, vorzugsweise im wesentlichen ringförmiges Gefäß ausgebildet ist, das vorzugsweise im Vertikalschnitt im wesentlichen U-förmig ausgebildet ist.

15. Vorrichtung nach einem der Ansprüche 9 bis 14, **dadurch gekennzeichnet, daß** das Behandlungsgefäß (36) feststehend ausgebildet ist und die Halterungen (48) im Behand-lungsgefäß um die Schleuderachse (38) drehbar angeordnet sind.

16. Vorrichtung nach einem der Ansprüche 14 oder 15, **dadurch gekennzeichnet, daß** die Schleuder (34) radiale brückenartige Stege (44) aufweist, die den Innenrand des ringförmigen Behandlungsgefäßes (36) übergreifen und in das Gefäß (36) hineinragen, wobei die brückenartigen Stege (44) im rinnenförmigen Behandlungsgefäß (36) vorzugsweise untereinander verbunden sind und Halterungen (48) für die Wärmetauscher (49) tragen.

17. Vorrichtung nach einem der Ansprüche 10 bis 17, **dadurch gekennzeichnet, daß** die Halterungen (15, 48) zum Einhängen der Wärmetauscher ausgebildet sind und insbesondere in einer Höhe angeordnet sind, die über dem Flüssigkeitsniveau des Behandlungsbades liegt.

## Claims

1. Process for treating heat exchangers with a large internal surface with at least one liquid treatment medium by wetting at least part of the surface of the heat exchangers by relative immersion in a bath of the treatment liquid in a treatment vessel, relative separation of the heat exchangers from the bath and subsequent removal of residual treatment medium by centrifuging the heat exchangers about a centrifuge axis, **characterized in that** several heat exchangers are jointly treated and centrifuged and held in fixed manner in their relative position to the centrifuge axis and that several, particularly different treatments are performed successively in the same treatment vessel and at least the heat exchangers are centrifuged substantially dry prior to the start of the next treatment.

2. Process according to claim 1, **characterized in that** centrifuging takes place about a substantially vertical centrifuge axis.

3. Process according to claim 1 or 2, **characterized in that** immersion and centrifuging are performed in the same vessel.

4. Process according to one of the preceding claims, **characterized in that** the treatment comprises a chromatizing treatment of aluminium surfaces of the heat exchanger, a cleaning or washing treatment of the surface and/or a painting of at least part of the surface.

5. Process according to one of the preceding claims, **characterized in that** the treatment vessel is stationary during the centrifuging of the heat exchangers.

6. Process according to one of the preceding claims, **characterized in that** heat exchanger parts not to be treated project over the liquid level of the treatment bath during immersion.

7. Process according to one of the preceding claims, **characterized in that** after treatment, the treatment liquid is passed via a line into a liquid container, particularly is returned to a liquid storage container.

8. Process according to one of the preceding claims, **characterized in that** at least the emptying of the treatment vessel takes place downwards, particularly through at least one outlet provided in the bottom area of the treatment vessel.

9. Apparatus for performing the process according to one of the preceding claims, **characterized by** a fillable and emptying treatment vessel (2, 36) with several attachments (15, 48) for the heat exchangers (16, 49) rotatable about a centrifuge axis (38) of a centrifuge (34), the attachments (15, 48) being constructed for fixed mounting of the heat exchangers (16, 49) relative to the centrifuge axis.

10. Apparatus according to claim 9, **characterized in that** the centrifuge axis (38) is substantially perpendicular.

11. Apparatus according to one of the claims 9 or 10, **characterized in that** the heat exchangers (16, 49) can be placed in the attachments (15, 48) in a position permitting a free, radial escape of the treatment liquid from areas with a large internal surface.

12. Apparatus according to one of the claims 9 to 11, **characterized in that** the attachments (15, 48) permit an arrangement of the heat exchangers (16, 49) in which lower centrifugal forces are exerted during centrifuging on untreated parts (17, 18, 55) of the heat exchangers (16) than on treated parts, in that the treated parts have a larger radial spacing from the centrifuge axis.

13. Apparatus according to one of the claims 9 to 12, **characterized in that** the attachments (15) have support means (15a, 51) for the centrifugal supporting of parts (17) of the heat exchangers (16) sensitive to the centrifugal force.

14. Apparatus according to one of the claims 9 to 13, **characterized in that** the treatment vessel (36) is constructed as a preferably substantially annular vessel concentric to the centrifuge axis (38), which is preferably substantially U-shaped in vertical section.

15. Apparatus according to one of the claims 9 to 14, **characterized in that** the treatment vessel (36) is constructed in fixed manner and the attachments (48) in the treatment vessel can rotate about the centrifuge axis (38).

16. Apparatus according to one of the claims 14 or 15, **characterized in that** the centrifuge (34) has radial, bridge-like webs (44) engaging over the inner edge of the annular treatment vessel (36) and projecting into the latter, the bridge-like webs (44) in the channel-shaped treatment vessel (36) being preferably interconnected and carry attachments (48) for the heat exchangers (49).

17. Apparatus according to one of the claims 10 to 17, **characterized in that** the attachments (15, 48) are constructed for the hanging in of heat exchangers and are in particular located at a height above the liquid level of the treatment bath.

## Revendications

1. Procédé pour le traitement d'échangeurs de chaleur de grandes surfaces internes comprenant au moins un milieu de traitement liquide par mouillage d'au moins une partie de la surface des échangeurs de chaleur par immersion relative dans un bain de liquide de traitement dans un récipient de traitement, par séparation relative des échangeurs de chaleur du bain et élimination suivante du milieu résiduel de traitement par vibration centrifuge des échangeurs de chaleur autour d'un axe de centrifuge, **caractérisé en ce que** plusieurs échangeurs de chaleur sont traités et centrifugés ensemble et sont maintenus fixes pour ce faire dans leur position relative par rapport à l'axe de centrifuge et en ce que plusieurs traitements, en particulier différents traitements peuvent être effectués les uns après les autres dans le même récipient de traitement et en ce qu'au moins les échangeurs de chaleur sont sensiblement séchés par centrifuge avant le début du traitement suivant.

2. Procédé selon la revendication 1, **caractérisé en ce que** la centrifuge s'effectue autour d'axe de centrifuge sensiblement vertical.

3. Procédé selon la revendication 1 ou 2, **caractérisé en ce que** l'immersion et la centrifuge s'effectuent dans le même récipient.

4. Procédé selon l'une des revendications précédentes, **caractérisé en ce que** le traitement comprend un traitement de chromatisation de surfaces d'aluminium de l'échangeur de chaleur, un traitement de lavage et de nettoyage de la surface et/ou un vernissage d'au moins une partie de la surface.

5. Procédé selon l'une des revendications précédentes, **caractérisé en ce que** le récipient de traitement reste fixe pendant la centrifuge des échangeurs de chaleur.

6. Procédé selon l'une des revendications précédentes, **caractérisé en ce que** les parties non traitées des échangeurs de chaleur dépassent du niveau de liquide du bain de traitement pendant l'immersion.

7. Procédé selon l'une des revendications précédentes, **caractérisé en ce que** le liquide de traitement est amené après le traitement par une conduite dans un récipient de liquide, en particulier dans un réservoir à liquide.

8. Procédé selon l'une des revendications précédentes, **caractérisé en ce qu'**au moins le vidage du récipient de traitement s'effectue par le bas, en particulier par au moins une sortie prévue dans la zone de fond du récipient de traitement.

9. Dispositif pour l'exécution du procédé selon l'une des revendications précédentes **caractérisé par** un récipient de traitement (2, 36) pouvant être rempli et vidé avec plusieurs supports (15, 48) rotatifs autour d'un axe (38) d'une centrifugeuse (34) pour les échangeurs de chaleur (16, 49), les supports (15, 48) étant placés de manière relative par rapport à l'axe de centrifuge pour une fixation fixe des échangeurs de chaleur (16, 49).

10. Dispositif selon la revendication 9, **caractérisé en ce que** l'axe de centrifuge (38) est sensiblement vertical.

11. Dispositif selon l'une des revendications 9 ou 10, **caractérisé en ce que** les échangeurs de chaleur (16, 49) peuvent être disposés dans leurs supports (15, 48) dans une position qui permet au liquide de traitement de sortir radialement et librement des zones de la grande surface interne.

12. Dispositif selon l'une des revendications 9 à 11, **caractérisé en ce que** les supports (15, 48) permettent une disposition des échangeurs de chaleur (16, 49) où des forces de centrifuge plus faibles sont appliquées sur les parties non traitées (17, 18, 55) des échangeurs de chaleur (16) pendant la centrifuge que sur les parties traitées, dans le fait que les parties traitées possèdent une distance radiale plus grande par rapport à l'axe de centrifuge.

13. Dispositif selon l'une des revendications 9 à 12, **caractérisé en ce que** les supports (15) présentent des dispositifs d'appui (15a, 51) pour le support centrifuge de parties (17) des échangeurs de chaleur (16) particulièrement sensibles à la force centrifuge.

14. Dispositif selon l'une des revendications 9 à 13, **caractérisé en ce que** le récipient de traitement (36) a la forme d'un récipient concentrique à l'axe de centrifuge (38) de préférence sensiblement annulaire qui a sensiblement la forme d'un U, de préférence en coupe verticale.

15. Dispositif selon l'une des revendications 9 à 14, **caractérisé en ce que** le récipient de traitement (36) est fixe et que les supports (48) sont disposés rotatifs autour de l'axe de centrifuge (38) dans le récipient de traitement.

16. Dispositif selon l'une des revendications 14 ou 15, **caractérisé en ce que** la centrifugeuse (34) présente des ailettes radiales (44) qui dépassent le bord interne du récipient de traitement annluaire (36) et s'engagent dans le récipient (36), les aillettes (44) dans le récipient de traitement en forme de gouttière (36) étant de préférence reliés entre elles et portent des fixations (48) pour les échangeurs de chaleur (49).

17. Dispositif selon l'une des revendications 10 à 17, **caractérisé en ce que** les supports (15, 48) sont conçus pour accrocher les échangeurs de chaleur et sont disposés en particulier à une hauteur qui se trouve au-dessus du niveau de liquide du bain de traitement.
